# EUROPÄISCHE PATENTSCHRIFT

(11) **EP 0 727 015 B1**
(45) Veröffentlichungstag und Bekanntmachung des Hinweises auf die Patenterteilung: **30.08.2000**
(21) Anmeldenummer: 95919331.9
(22) Anmeldetag: 26.05.1995
(51) Int. Cl.: F02M 69/08, F02M 69/46, F02M 67/00, F02M 51/00

(54) **Einrichtung zur Verbindung einer Gasverteilereinrichtung mit Gasumfassungskörpern von Einspritzvorrichtungen für Brennstoffeinspritzanlagen**
Apparatus for connecting a gas distribution device to gas sleeves of fuel injection systems for internal combustion engines
Appareil de raccordement d'un dispositif de répartition du gaz à des manchons de gaz des systèmes d'injection de carburant pour moteurs à combustion interne

(30) Priorität: 01.09.1994 DE 4431044
(43) Veröffentlichungstag der Anmeldung: 21.08.1996
(73) Patentinhaber: ROBERT BOSCH GMBH, 70442 Stuttgart (DE)
(72) Erfinder: HANS, Waldemar, D-96050 Bamberg (DE); LANGE, Jörg, D-71735 Eberdingen (DE); BETZEL, Thomas, D-96049 Bamberg (DE); PREUSSNER, Christian, D-96049 Bamberg (DE)
(86) Internationale Anmeldenummer: DE9500694
(87) Internationale Veröffentlichungsnummer: WO9607026

(56) Entgegenhaltungen:
- EP-A- 0 374 422
- EP-A- 0 494 468
- DE-A- 4 236 491
- GB-A- 2 073 316
- US-A- 3 783 844
- PATENT ABSTRACTS OF JAPAN vol. 8 no. 240 (M-336) [1677] ,6.November 1984 & JP,A,59 119053 (NIPPON JIDOSHA BUHIN SOGO KENKYUSHO) 10.Juli 1984,

## Beschreibung

### Stand der Technik

Die Erfindung betrifft eine Einrichtung zur Verbindung einer Gasverteilereinrichtung mit Gasumfassungskörpern von Einspritzvorrichtungen zur Einspritzung eines Brennstoff-Gas-Gemisches für Brennstoffeinspritzanlagen von Brennkraftmaschinen nach der Gattung des Anspruchs 1.

Aus der JP 59-119053 A (Patent Abstracts of Japan, Vol. 8, Nr. 240 (M-336)), die den nächstkommenden Stand der Technik bildet, ist bereits eine Gasverteilereinrichtung bekannt, die an einer Brennkraftmaschine befestigt ist und der Versorgung von Brennstoffeinspritzventilen mit Sekundärluft dient. Die Gasverteilereinrichtung wird hauptsächlich von einer rohrförmigen Gasversorgungsleitung gebildet, die einen Lufteinlaßstutzen und mehrere Verbindungsstücke zum Austritt des Gases aufweist. Die zuzuführende Luft wird stromaufwärts von Drosselklappen in Ansaugrohren der Brennkraftmaschine abgezweigt und gelangt dann über Luftleitungen zur eigentlichen Gasversorgungsleitung. Die mit Luft zu versorgenden Brennstoffeinspritzventile besitzen an ihren stromabwärtigen Enden Luftumfassungskappen mit jeweils einer Einlaßöffnung, deren Luftversorgung vergleichsweise kompliziert ist, da sie von den Verbindungsstücken der Gasversorgungsleitung ausgehend über Kammern und Verbindungskanäle im Ansaugrohr nahe des Zylinderkopfes erfolgt. Um ein Einströmen von Brennstoff in die Gasversorgungsleitung zu verhindern, sind zwischen den Kammern und den Verbindungsstücken Rückschlagventile angeordnet. In aufwendiger Weise müssen in den Wandungen der Ansaugrohre verschiedene Durchströmöffnungen geschaffen werden, um die Gaszufuhr zu den Brennstoffeinspritzventilen zu garantieren.

Aus der EP 0 357 498 A ist es bereits bekannt, Vorrichtungen zur Einspritzung eines Brennstoff-Gas-Gemisches in Aufnahmebohrungen eines Saugrohrs der Brennkraftmaschine anzuordnen. In jede der Aufnahmebohrungen mündet ein Gaszufuhrkanal, der mit einer außerhalb des Saugrohrs verlaufenden Gasleitung in Form eines Schlauches in Verbindung steht. Diese Gasversorgung der Vorrichtungen zur Einspritzung eines Brennstoff-Gas-Gemisches hat den Nachteil, daß für jede Vorrichtung eine separate, außerhalb des Saugrohrs verlaufende Gasleitung erforderlich ist. Dies führt durch den komplizierten Aufbau und die aufwendige Montage zu hohen Herstellkosten der Brennstoffeinspritzanlage. Einen weiteren Nachteil stellt die aufwendige Ausgestaltung des Saugrohres dar. Außerdem ergibt sich bei Erhitzung des Saugrohres auch eine Erwärmung des Gases, wodurch sich das durchströmende Volumen verringert.

Des weiteren ist aus der DE 42 05 709 A bereits ein Gasverteiler für Brennstoffeinspritzanlagen zur gemeinsamen Gasversorgung mehrerer Vorrichtungen, zum Beispiel von Brennstoffeinspritzventilen zur Einspritzung eines Brennstoff-Gas-Gemisches bekannt. Der Gasverteiler sieht dabei so aus, daß entsprechend der Anzahl der Brennstoffeinspritzventile Aufnahmebohrungen und diese verbindende Gasversorgungsleitungen vorgesehen sind. Die Aufnahmen mit den Aufnahmebohrungen für die Brennstoffeinspritzventile stellen Gasumfassungskörper dar, die die stromabwärtigen Enden der Brennstoffeinspritzventile radial umgeben. Eine aufwendige Gasversorgung der Brennstoffeinspritzventile zur Einspritzung eines Brennstoff-Gas-Gemisches mittels einzelner separat zu jedem Brennstoffeinspritzventil verlaufender Gasleitungen in Form von Schläuchen oder Rohrleitungen entfällt hierbei.

Die konstruktive Ausgestaltung des Gasverteilers bringt jedoch mit sich, daß die Gasversorgung der einzelnen Brennstoffeinspritzventile immer direkt gekoppelt erfolgt, da die Gasversorgungsleitungen von Aufnahme zu Aufnahme verlauten. So wird beispielsweise das letzte im Gasverteiler eingebaute Brennstoffeinspritzventil mit Gas versorgt, das bereits durch sämtliche andere Aufnahmebohrungen geströmt ist. Für eine genaue Montage des relativ starren Gasverteilers sind zudem sehr enge Einbautoleranzen einzuhalten.

### Vorteile der Erfindung

Die erfindungsgemäße Einrichtung zur Verbindung einer Gasverteilereinrichtung mit Gasumfassungskörpern von Einspritzvorrichtungen für Brennstoffeinspritzanlagen mit den Merkmalen des Anspruchs 1 hat den Vorteil, daß eine einfache, kostengünstige, zuverlässige und gut handhabbare gemeinsame Gasversorgung mehrerer Vorrichtungen, zum Beispiel von Brennstoffeinspritzventilen zur Einspritzung eines Brennstoff-Gas-Gemisches gewährleistet ist. Die Gasverteilereinrichtung als Teil der Gesamteinrichtung stellt ein sehr kompaktes Bauteil dar, das sehr einfach an den Vorrichtungen montierbar und demontierbar ist. Durch die erfindungsgemäße Ausbildung der Gasverteilereinrichtung wird eine Vielzahl von separat verlaufenden Gasleitungen vermieden, da mehrere, beispielsweise in Reihe angeordnete Vorrichtungen mit dieser einen Gasverteilereinrichtung zugleich versorgt werden. Die Gasverteilereinrichtung weist dazu in vorteilhafter Weise eine Gasversorgungsleitung mit einer inneren Versorgungsöffnung auf, von der aus entsprechend der Anzahl der mit Gas zu versorgenden Vorrichtungen gleich viele in Verbindungsstücken eingebrachte Abzweigöffnungen verlaufen, die direkt mit den Gasumfassungskörpern der Vorrichtungen in Verbindung stehen.

Das Gas wird also für alle Vorrichtungen gleichzeitig in der Versorgungsöffnung der Gasversorgungsleitung bereitgestellt und strömt dann über jeweils ein einteilig mit der Gasversorgungsleitung ausgebildetes Verbindungsstück zu einer Vorrichtung. Ohne die Umströmung aller Vorrichtungen erfolgt die Gaszufuhr zu jeder Vorrichtung getrennt mit der nur einen kompakten Gasverteilereinrichtung, so daß jede Vorrichtung mit einem vergleichsweise kühlen Gas versorgt wird, wodurch eine bessere Füllung erreicht wird. Besonders vorteilhaft ist die sehr einfache Montage und Demontage der Gasverteilereinrichtung, bei der die Vorrichtungen in keinster Weise in ihrer Lage verändert werden müssen.

Für eine einfache, sichere und trotzdem schnell herstellbare Verbindung der die Vorrichtungen zur Einspritzung eines Brennstoff-Gas-Gemisches umgebenden Gasumfassungskörper mit der Gasversorgungsleitung ist es von Vorteil, wenn die aus dem Gasumfassungskörper rohrförmig herausragenden Gaseintrittskanäle sowie die Verbindungsstücke der Gasverteilereinrichtung Funktionselemente aufweisen, die als korrespondierende Mittel zusammenwirken.

Durch die in den abhängigen Ansprüchen aufgeführten Maßnahmen sind vorteilhafte Weiterbildungen und Verbesserungen der im Anspruch 1 angegebenen Einrichtung möglich.

Von Vorteil ist es, wenn die Funktionselemente an den Gaseintrittskanälen und die korrespondierenden Mittel der Verbindungsstücke derart ausgestaltet sind, daß sie Rast-, Steck- oder Schnappverbindungen bilden.

Besonders vorteilhaft ist es, wenn die Gasverteilereinrichtung einteilig bestehend aus der entlang einer Gasverteilerlängsachse verlaufenden Gasversorgungsleitung mit den entsprechend der Anzahl der Vorrichtungen ausgebildeten Verbindungsstücken zusammen mit einer elektrischen Buchsenleiste, die der elektrischen Kontaktierung der Vorrichtungen dient, und einem die Gasversorgungsleitung mit der elektrischen Buchsenleiste verbindenden Verbindungselement ausgebildet ist. Ein besonders kompaktes Bauteil stellt die Gasverteilereinrichtung dann dar, wenn die Gasversorgungsleitung, die elektrische Buchsenleiste und das Verbindungselement die gleiche axiale Erstreckung entlang der Gasverteilerlängsachse aufweisen. Diese aus beispielsweise Kunststoff hergestellte kombinierte Gasverteilereinrichtung erfüllt also zwei Funktionen, nämlich die Gasversorgung der Vorrichtungen für deren Gasumfassung und die gleichzeitige elektrische Kontaktierung der Vorrichtungen.

### Zeichnung

Ausführungsbeispiele der Erfindung sind in der Zeichnung vereinfacht dargestellt und in der nachfolgenden Beschreibung näher erläutert. Es zeigen Figur 1 eine erste erfindungsgemäße Gasverteilereinrichtung im Schnitt an einem Brennstoffeinspritzventil angebaut, Figur 2 eine teilweise Darstellung der Gasverteilereinrichtung im Bereich eines Verbindungsstücks gemäß einem zweiten Ausführungsbeispiel, Figur 3 eine teilweise Darstellung der Gasverteilereinrichtung im Bereich eines Verbindungsstücks gemäß einem dritten Ausführungsbeispiel, Figur 4 eine vereinfachte Längsansicht der Gasverteilereinrichtung im Schnitt, Figur 5 eine teilweise Darstellung der Gasverteilereinrichtung im Bereich eines Verbindungsstücks zusammen mit einem Verbindungselement und einer Buchsenleiste und Figur 6 eine vereinfachte Längsansicht der komplexen Gasverteilereinrichtung mit Gasversorgungsleitung und Buchsenleiste.

Beschreibung der Ausführungsbeispiele

In der Figur 1 ist eine Gasverteilereinrichtung 1 für Brennstoffeinspritzanlagen von beispielsweise gemischverdichtenden, fremdgezündeten Brennkraftmaschinen zur gemeinsamen Gasversorgung von wenigstens zwei Vorrichtungen zur Einspritzung eines Brennstoff-Gas-Gemisches gemeinsam mit einer solchen Vorrichtung, hier einem Brennstoffeinspritzventil 2, beispielhaft und teilweise dargestellt. Eine zur Gasversorgung des Brennstoffeinspritzventils 2 notwendige Verbindung von Gasverteilereinrichtung 1 und Brennstoffeinspritzventil 2 ist durch einen das Brennstoffeinspritzventil 2 weitgehend umschließenden Gasumfassungskörper 3 gewährleistet. Die zum Beispiel langgestreckte Gasverteilereinrichtung 1 weist eine der Anzahl der mit einem Gas zu versorgenden Brennstoffeinspritzventile 2 entsprechende Anzahl von mit beispielsweise konstantem Abstand zueinander entlang einer Gasverteilerlängsachse 5, die in der Figur 1 senkrecht zur Zeichenebene verläuft, ausgebildeten Verbindungsstücken 7 auf, mit denen die Verbindung zum Gasumfassungskörper 3 herstellbar ist. Die Verbindungsstücke 7 der Gasverteilereinrichtung 1 erstrecken sich jeweils entlang einer Gaseintrittskanalachse 8, die beispielsweise senkrecht zu der Gasverteilerlängsachse 5 der Gasverteilereinrichtung 1 verläuft. In der Figur 4 wird die langgestreckte Form der Gasverteilereinrichtung 1 und die Anordnung der Verbindungsstücke 7 besonders deutlich.

Das Brennstoffeinspritzventil 2 erstreckt sich zusammen mit dem Gasumfassungskörper 3 entlang einer nicht senkrecht zur Gaseintrittskanalachse 8 stehenden Ventillängsachse 9, wobei der Gasumfassungskörper 3 zumindest ein Ventilende 10 des Brennstoffeinspritzventils 2 umfaßt. Der Gasumfassungskörper 3 wird von einem Gaseintrittskanal 13, der ebenso wie das Verbindungsstück 7 der Gasverteilereinrichtung 1 konzentrisch zur Gaseintrittskanalachse 8 ausgebildet ist, und einem rohrförmigen abgestuften Umfassungsmantel 14, der das Brennstoffeinspritzventil 2 radial über einen großen Teil seiner axialen Erstreckung umgibt, gebildet. Die nun folgende kurze Beschreibung des Brennstoffeinspritzventils 2 ist nur beispielhaft zu verstehen, da auch völlig andere Typen von Aggregaten, Vorrichtungen bzw. Ventilen, die gasumfaßt werden sollen, mit dem Gasumfassungskörper 3 ausrüstbar und mit der erfindungsgemäßen Gasverteilereinrichtung 1 koppelbar sind.

Das u.a. in der Figur 1 dargestellte, beispielsweise elektromagnetisch betätigbare Brennstoffeinspritzventil 2 weist als Teil eines Ventilgehäuses einen sich bis zu dem Ventilende 10 erstreckenden Düsenkörper 18 auf. In dem Düsenkörper 18 ist eine gestufte Längsbohrung 19 ausgebildet, die konzentrisch zu der Ventillängsachse 9 verläuft und in der ein zum Beispiel nadelförmiges Ventilschließteil 21 angeordnet ist. Das Ventilschließteil 21 weist beispielsweise zwei Führungsabschnitte auf, die zusammen mit der Wandung der Längsbohrung 19 des Düsenkörpers 18 der Führung des Ventilschließteils 21 dienen. Die Längsbohrung 19 des Düsenkörpers 18 weist in ihrem stromabwärtigen Ende einen sich in Richtung der Brennstoffströmung kegelstumpfförmig verjüngenden festen Ventilsitz 27 auf, der mit einem sich in Brennstoffströmungsrichtung kegelstumpfförmig verjüngenden Dichtabschnitt 28 des Ventilschließteils 21 zusammen ein Sitzventil bildet. An seinem dem Dichtabschnitt 28 abgewandten Ende ist das Ventilschließteil 21 mit einem rohrförmigen Anker 30 verbunden, der mit einer den Anker 30 in axialer Richtung teilweise umgebenden Magnetspule 31 und einem dem Anker 30 auf der dem festen Ventilsitz 27 abgewandten Seite gegenüberliegenden rohrförmigen Innenpol 32 des Brennstoffeinspritzventils 2 zusammenwirkt. An dem mit dem Anker 30 verbundenen Ende des Ventilschließteils 21 liegt eine Rückstellfeder 33 an, die bestrebt ist, das Ventilschließteil 21 in Richtung des festen Ventilsitzes 27 zu bewegen.

Unmittelbar an einer stromabwärtigen Stirnseite 37 des Ventilendes 10 des Brennstoffeinspritzventils 2 liegt eine Spritzlochscheibe 38 an. Die Spritzlochscheibe 38 weist beispielsweise zwei oder vier Abspritzböffnungen 39 auf, durch die der bei abgehobenem Ventilschließteil 21 an dem Ventilsitz 27 vorbeiströmende und in einen den Abspritzöffnungen 39 zugewandten Endkanal 40 der Längsbohrung 19 gelangende Brennstoff abgespritzt wird.

Zum Ventilgehäuse des Brennstoffeinspritzventils 2 gehört ebenfalls ein zum Beispiel aus einem ferromagnetischen Material ausgebildeter Ventilmantel 43, der die Magnetspule 31 radial umgibt und der sich axial vom Innenpol 32 bis hin zum Düsenkörper 18 erstreckt und mit beiden Bauteilen verbunden ist.

Zumindest teilweise sind in axialer Richtung der Innenpol 32 und der Ventilmantel 43 durch eine Kunststoffummantelung 45 umschlossen. Ein elektrischer Anschlußstecker 47, über den die elektrische Kontaktierung der Magnetspule 31 und damit deren Erregung erfolgt, ist beispielsweise zusammen mit der Kunststoffummantelung 45 ausgeformt. Zu dem aus Kunststoff gefertigten Anschlußstecker 47 gehören beispielsweise zwei metallische Kontaktstifte 48, die unmittelbar mit der Wicklung der Magnetspule 31 in Verbindung stehen. Die Kontaktstifte 48 ragen aus einem die Magnetspule 31 umgebenden und aus Kunststoff bestehenden Spulenträger 49 heraus und sind weitgehend von Kunststoff umspritzt. Erst an ihrem Stiftende 50 liegen die Kontaktstifte 48 frei, so daß eine Steckverbindung mit einem in Figur 1 nicht gezeigten korrespondierenden Buchsenteil möglich ist.

Der Umfassungsmantel 14 des Gasumfassungskörpers 3 ist an seinem oberen, dem Anschlußstecker 47 zugewandten Ende 55 fest und dicht mit dem Brennstoffeinspritzventil 2 verbunden und umfaßt den Ventilmantel 43 radial anliegend im Bereich des zum Anschlußstecker 47 hin gerichteten Endes des Spulenträgers 49. Die feste Verbindung zwischen dem Gasumfassungskörper 3 und dem Brennstoffeinspritzventil 2 erfolgt beispielsweise durch Aufpressen und/oder Ultraschallschweißen des Umfassungsmantels 14 des Gasumfassungskörpers 3 mit seinem Ende 55 auf den Umfang des Ventilmantels 43 des Brennstoffeinspritzventils 2, ohne daß ein Dichtelement erforderlich ist. Der zum Gasumfassungskörper 3 gehörige rohrförmige Gaseintrittskanal 13, der konzentrisch um die Gaseintrittskanalachse 8 ausgebildet ist und der unmittelbaren Zufuhr eines Gases zum Brennstoffeinspritzventil 2 dient, mündet in Brennstoffströmungsrichtung gesehen unterhalb der festen und dichten Verbindung zwischen dem oberen Ende 55 und einem unteren Abschluß 56 des Gasumfassungskörpers 3 so in den Umfassungsmantel 14, daß das durch den Gaseintrittskanal 13 einströmende Gas ungehindert in eine zwischen dem Umfassungsmantel 14 und dem Ventilende 10 angeordnete topfförmige Gasumfassungshülse 58 gelangen kann.

Die Gasumfassungshülse 58 umgibt mit einem Zylinderteil 59 zumindest teilweise axial und mit einem Bodenteil 60 zumindest teilweise radial das Ventilende 10 des Brennstoffeinspritzventils 2. Bei diesem Ausführungsbeispiel ist die Gasumfassungshülse 58 zweiteilig mit einem inneren und einem äußeren Topf beispielsweise aus Blech oder Kunststoff ausgeführt. Der äußere Topf dient hauptsächlich der Abdichtung in dem Gasumfassungskörper 3, während der innere Topf durch vom Zylinderteil 59 zum Düsenkörper 18 ragende Bügelabschnitte 62 eine Ausrichtfunktion und durch einen vom Bodenteil 60 zur Spritzlochscheibe 38 ragenden Radialabschnitt 63 eine Gaszumeßfunktion besitzt. Zwischen der Spritzlochscheibe 38 und dem Radialabschnitt 63 des Bodenteils 60 ist nämlich ein Gasringspalt 64 gebildet, der beispielsweise durch die Spritzlochscheibe 38 berührende Abstandselemente, wie zum Beispiel Noppen, festgelegt ist. Zum Beispiel konzentrisch zu der Ventillängsachse 9 verlaufend weisen sowohl der innere Topf als auch der äußere Topf im Bodenteil 60 der Gasumfassungshülse 58 Durchlaßöffnungen 65 auf. Durch den Gaseintrittskanal 13 gelangt das Gas also in einen durch die Wandung des Zylinderteils 59 des inneren Topfes und den Umfang des Düsenkörpers 18 des Brennstoffeinspritzventils 2 in radialer Richtung begrenzten Gasringkanal 66 bis hin zu dem Gasringspalt 64. Der axial enge, radial zwischen der Spritzlochscheibe 38 und dem Radialabschnitt 63 des Bodenteils 60 ausgebildete Gasringspalt 64 dient zur Zufuhr des Gases zu dem durch die Abspritzöffnungen 39 abgegebenen Brennstoff und zur Zumessung des Gases. Durch die geringe axiale Erstreckung des engen Gasringspaltes 64 in Richtung der Ventillängsachse 9 wird das zugeführte Gas stark beschleunigt und zerstäubt den Brennstoff besonders fein, so daß die Schadstoffemission der Brennkraftmaschine verringert wird. Das Brennstoff-Gas-Gemisch tritt letztlich durch die Durchlaßöffnungen 65 aus der Gasumfassungshülse 58 und damit aus dem Brennstoffeinspritzventil 2 aus.

Als Gas kann zum Beispiel die durch einen Bypass vor einer Drosselklappe in einem Saugrohr der Brennkraftmaschine abgezweigte Saugluft, durch ein Zusatzgebläse geförderte Luft, aber auch rückgeführtes Abgas der Brennkraftmaschine oder eine Mischung von Luft und Abgas verwendet werden. Die Verwendung rückgeführten Abgases ermöglicht eine Reduzierung der Schadstoffemission der Brennkraftmaschine.

Durch die Ventillängsachse 9 und die Gaseintrittskanalachse 8 wird ein spitzer Winkel eingeschlossen. Entsprechend den Anforderungen in der Brennkraftmaschine und dem Aufbau der erfindungsgemäßen Gasverteilereinrichtung 1 kann der Winkel des Gaseintrittskanals 13 zur Ventillängsachse 9 bei verschiedenen Gasumfassungskörpern 3 variiert werden. Der rohrförmige Gaseintrittskanal 13 besitzt an seinem dem Ventilmantel 43 abgewandten Ende wenigstens ein mit dem Verbindungsstück 7 der Gasverteilereinrichtung 1 korrespondierendes Funktionselement 52 zur Erzielung einer festen Verbindung, die noch näher beschrieben wird. Dadurch wird das zum Beispiel schlauchförmig ausgebildete und auf den Gaseintrittskanal 13 im Bereich der Funktionselemente 52 aufgeschobene Verbindungsstück 7 der Gasverteilereinrichtung 1 am Verrutschen beziehungsweise Abreißen gehindert.

Der Gasumfassungskörper 3 ist mit seinem sich axial und radial an den Gaseintrittskanal 13 anschließenden Umfassungsmantel 14 ähnlich der Außenkontur des Brennstoffeinspritzventils 2 ausgebildet. Der Gaseintrittskanal 13 und der Umfassungsmantel 14 sind aus einem Kunststoff gefertigt, der eine hohe Temperatur- und Formbeständigkeit besitzt, um das Ultraschallschweißen als Fügeverfahren einsetzen zu können. Ein Dichtring 68 ist in einer zwischen dem Gaseintrittskanal 13 und dem Abschluß 56 am Umfassungsmantel 14 vorgesehenen Ringnut 69 angeordnet. Er dient zur Abdichtung zwischen dem Umfang des Gasumfassungskörpers 3 und einer nicht dargestellten Ventilaufnahme, die beispielsweise am Saugrohr der Brennkraftmaschine ausgebildet sein kann.

Die Gasverteilereinrichtung 1 wird neben den entsprechend der Anzahl der mit einem Gas zu versorgenden Brennstoffeinspritzventile 2 ausgebildeten Verbindungsstücken 7 von einer langgestreckten, durchgehenden, rohrförmigen Gasversorgungsleitung 70 gebildet. Die auch als "Air rail" bezeichenbare Gasverteilereinrichtung 1 kann aus Metall, Kunststoff oder Gummi hergestellt sein. Die zentrale Gasversorgungsleitung 70 als der eigentliche Grundkörper der Gasverteilereinrichtung 1 weist zum Beispiel einen kreisförmigen Querschnitt auf. Konzentrisch zur Gasverteilerlängsachse 5 erstreckt sich in der Gasversorgungsleitung 70 eine langgestreckte Versorgungsöffnung 71 mit ebenfalls kreisförmigem Querschnitt. In definierten, beispielsweise konstanten Abständen, die abhängig von der Anordnung der Brennstoffeinspritzventile 2 sind, treten aus der Versorgungsöffnung 71 senkrecht jeweils konzentrisch zu den Gaseintrittskanalachsen 8 Abzweigöffnungen 73 mit Mittelachsen 74 aus, die die inneren Öffnungen der Verbindungsstücke 7 darstellen. Die Abzweigöffnungen 73 besitzen zum Beispiel einen Durchmesser, der kleiner oder gleich der Versorgungsöffnung 71 ist. Die Mittelachsen 74 der Abzweigöffnungen 73 fallen dabei beispielsweise mit den Gaseintrittskanalachsen 8 zusammen.

In dem in der Figur 1 dargestellten ersten Ausführungsbeispiel ist die Gasverteilereinrichtung 1 aus Gummi gefertigt. Bei der Montage der Gasverteilereinrichtung 1 an den Gasumfassungskörpern 3 werden durch das Aufschieben der Verbindungsstücke 7 auf die Gaseintrittskanäle 13 beziehungsweise das Einschieben der Gaseintrittskanäle 13 in die Abzweigöffnungen 73 der Verbindungsstücke 7 aufgrund der Funktionselemente 52 feste Verbindungen erzielt. Die Funktionselemente 52 stellen bei diesem Ausführungsbeispiel zwei nacheinander angeordnete keilförmige beziehungsweise konisch verlaufende Halteabschnitte 75 dar, wie sie bei Verbindungen mit Schläuchen üblich sind. Das Verbindungsstück 7 als elastischer Verbindungeschlauch legt sich um die Halteabschnitte 75 und umgibt diese in Umfangsrichtung vollständig. Durch die aufgrund der konischen Form der Halteabschnitte 75 in Sägezahnform ähnlich Widerhaken gebildeten Nasen und Täler wird das Verbindungsstück 7 am Gaseintrittskanal 13 festgehalten. Eine Abzugsicherung ist auch dadurch gegeben, daß das Verbindungsstück 7 eine radiale Schlauchspannung aufweist, die dafür sorgt, daß sich das Verbindungsstück 7 in radialer Richtung zur Gaseintrittskanalachse 8 hin entspannen will.

Die Figuren 2 und 3 zeigen vereinfacht Schnitte durch die Gasverteilereinrichtung 1 im Bereich jeweils eines Verbindungsstücke 7. Gerade in der Ausbildung des Verbindungsstücke 7 und der Funktionselemente 52 des Gaseintrittskanals 13 zum Festhalten der Gasverteilereinrichtung 1 unterscheiden sich die in den Figuren 2 und 3 dargestellten Ausführungsbeispiele von dem in der Figur 1 gezeigten Ausführungsbeispiel. Ansonsten sind in den weiteren Ausführungsbeispielen die gegenüber dem in Figur 1 dargestellten Ausführungsbeispiel gleichbleibenden beziehungsweise gleichwirkenden Teile durch die gleichen Bezugszeichen gekennzeichnet. Bei der in der Figur 2 dargestellten Gasverteilereinrichtung 1 handelt es sich beispielsweise um ein aus Kunststoff oder Gummi hergestelltes Bauteil. Das Verbindungsstück 7, das sich wieder ausgehend von der Gasversorgungsleitung 70 konzentrisch entlang der Mittelachse 74 beziehungsweise der Gaseintrittskanalachse 8 erstreckt, ist dabei sehr einfach ausgeführt. Mit einer rohrförmigen Kontur weist das Verbindungsstück 7 einen konstanten Außendurchmesser auf, während die innere Wandung beziehungsweise die Abzweigöffnung 73 gestuft ausgebildet ist, um sich optimal im Bereich des Funktionselements 52 und einer dem Umfassungsmantel 14 abgewandten Stirnseite 77 des Gaseintrittskanals 13 an dessen Außenkontur anlegen zu können. Der rohrförmige Gaseintrittskanal 13 besitzt dazu an seinem dem Ventilmantel 43 abgewandten Ende eine radial umlaufende Erhöhung 78, die in eine an der inneren Wandung des Verbindungsstücks 7 vorgesehene umlaufende Nut 79 einrasten kann. Die Erhöhung 78 stellt also bei diesem Ausführungsbeispiel das Funktionselement 52 dar. Ein in der Abzweigöffnung 73 ausgebildeter Absatz 80 des Verbindungsstücks 7 liegt zum Beispiel formgenau an der Stirnseite 77 des Gaseintrittskanals 13 an. Neben dem Einrasten des Funktionselements 52 kann ebenfalls eine zusätzliche Abzugssicherung durch eine radial wirkende Spannung des Verbindungsstücks 7 erzielt werden.

In der Figur 3 ist eine Gasverteilereinrichtung 1 teilweise im Schnitt im Bereich eines Verbindungsstücks 7 dargestellt, die aus Kunststoff gefertigt ist. Im Gegensatz zum in der Figur 2 gezeigten Ausführungsbeispiel weist nun nicht das Verbindungsstück 7, sondern der Gaseintrittakanal 13 eine Nut 82 zur Verrastung auf, die zum Beispiel umlaufend an der Außenkontur des Gaseintrittskanals 13 ausgebildet ist und hier das Funktionselement 52 darstellt. In die Nut 82 greifen eine umlaufend oder mehrere separat an der inneren Wandung des Verbindungsstücks 7 ausgebildete, zum Beispiel sägezahnförmige Rastnasen 83 ein, die ein Abziehen oder Abreißen der Gasverteilereinrichtung 1 vom Gaseintrittskanal 13 verhindern. Die wenigstens eine Rastnase 83 ist so am Verbindungsstück 7 angebracht, daß das Aufschieben des Verbindungsstücks 7 in Richtung zum Brennstoffeinspritzventil 2 hin auf dem Gaseintrittskanal 13 bis zur Nut 82 sehr einfach erfolgt, während nach dem Einrasten eine Bewegung in entgegengesetzter Richtung verhindert wird, ähnlich einem Formrichtgesperre. Nur unter Kraftaufwendung durch radiales Aufspreizen des Verbindungsstücks 7 ist die Gasverteilereinrichtung 1 von dem Gasumfassungskörper 3 zu trennen. An der Stirnseite 77 des Gaseintrittskanals 13 kann eine Ausnehmung 85 vorgesehen sein, in der ein Dichtelement 86 zum Beispiel als Dichtring oder als im Verbindungsstück 7 mitangeformter Schlauchabschnitt angeordnet ist, um für eine Abdichtung zwischen Gasverteilereinrichtung 1 und Gaseintrittskanal 13 zu sorgen.

Die Figur 4 zeigt vereinfacht und schematisch eine Längsansicht der Gasverteilereinrichtung 1 mit vier Verbindungsstücken 7 nach dem in der Figur 1 dargestellten ersten Ausführungsbeispiel. Der Grundkörper der Gasverteilereinrichtung 1 ist die rohrförmige, langgestreckte Gasversorgungsleitung 70, die sich konzentrisch zu der Gasverteilerlängsachse 5 erstreckt und wenigstens ein offenes Ende 87 aufweist, das in direkter Verbindung mit einer nicht dargestellten Gasversorgungsquelle steht. Die Versorgungsöffnung 71 im Inneren der Gasversorgungsleitung 70 besitzt dabei eine Länge, die mindestens dem Abstand zwischen den Mittelachsen 74 der beiden entferntesten Abzweigöffnungen 73, hier also dem Abstand zwischen der Mittelachse 74 der ersten Abzweigöffnung 73 und der Mittelachse 74 der vierten Abzweigöffnung 73, entspricht. Das offene Ende 87 kann auch derart ausgebildet sein, daß ein Anschluß eines Versorgungsschlauches problemlos ermöglicht wird, wie es Figur 6 mit einem Anschlußstutzen 99 zeigt. Das dem offenen Ende 87 gegenüberliegende Verteilerende 89 ist zum Beispiel vollständig geschlossen, so daß die Versorgungsöffnung 71 im Inneren der Gasversorgungsleitung 70 ebenfalls einen abgeschlossenen Endbereich 90 aufweist. Es ist jedoch auch denkbar, daß die Gasversorgungsleitung 70 vollständig rohrförmig mit zwei offenen Enden ausgebildet ist, die entweder beide mit der Gasversorgungsquelle direkt in Verbindung stehen oder über eine Rückkopplung des einen Endes zu dem anderen.

Eine komplexere Ausgestaltung der Gasverteilereinrichtung 1 ist in den Figuren 5 und 6 dargestellt und mit dem Bezugszeichen 1' gekennzeichnet. Die Gasverteilereinrichtung 1' ist nun einteilig zusammen mit einer elektrischen Buchsenleiste 92 ausgebildet, wobei ein Verbindungselement 93 zwischen der Gasversorgungsleitung 70 und der Buchsenleiste 92 verläuft. Zweckmäßigerweise ist die Gasverteilereinrichtung 1' aus einem Kunststoff hergestellt. Die Figuren 5 und 6 stellen nur vereinfachte Zeichnungen dar, die den prinzipiellen Aufbau der Gasverteilereinrichtung 1' verdeutlichen sollen. Die elektrische Buchsenleiste 92 weist entsprechend der Anzahl der Brennstoffeinspritzventile 2 und damit der Anzahl der Anschlußstecker 47 die gleiche Anzahl von mit den Anschlußsteckern 47 korrespondierenden Buchsen 94 auf, so daß jedes Brennstoffeinspritzventil 2 über eine Paarung Stecker-Buchse elektrisch kontaktiert ist. Die elektrische Kontaktierung über das Paarungssystem Stecker-Buchse erfolgt in bekannter Weise wie bei an Brennstoffeinspritzventilen 2 oder anderen Vorrichtungen beziehungsweise Aggregaten üblichen Steckverbindungen. Durch eine federnde Ausbildung von Anschlußelementen 96 der Buchsen 94 werden kraftschlüssige Kontakte mit den Kontaktstiften 48 an deren freien Stiftenden 50 realisiert. Die elektrische Buchsenleiste 92 nimmt elektrische Leiter 95 auf, die mit den Anschlußelementen 96 zur Kontaktierung der Brennstoffeinspritzventile 2 in Verbindung stehen. Mit der kombinierten Gasverteilereinrichtung 1', die die Gasversorgungsleitung 70 und die Buchsenleiste 92 umfaßt, ist eine sehr einfache und kompakte Anordnung gegeben, die zwei Funktionen erfüllt, nämlich die Gasversorgung der Brennstoffeinspritzventile 2 für deren Gasumfassung des Brennstoffs u.a. zur Reduzierung der Schadstoffemission und die gleichzeitige elektrische Kontaktierung der Brennstoffeinspritzventile 2.

Die Figur 6 gibt einen schematischen Überblick über die gesamte Gasverteilereinrichtung 1'. Die Gasversorgungsleitung 70, die Buchsenleiste 92 und das die beiden verbindende Verbindungselement 93 weisen zum Beispiel die gleiche axiale Erstreckung auf. Die Verbindungsstücke 7 und die Buchsen 94 sind jeweils unmittelbar gegenüberliegend angeordnet, da üblicherweise der Anschlußstecker 47 und der Gaseintrittskanal 13 am Umfang des Brennstoffeinspritzventils 2 von einem Meridian, also einer parallel zur Ventillängsachse 9 verlaufenden Linie aus angeordnet sind, so wie es die Strichlinie 97 andeutet. Außer der in Figur 4 gezeigten Möglichkeit der Bereitstellung eines Gases für die Gasversorgungsleitung 70 von einer Querseite, speziell von dem offenen Ende 87 aus, ist es auch möglich, die Gasversorgung von der Längsseite der Gasverteilereinrichtung 1' vorzunehmen, wie es der gestrichelt dargestellte Anschlußstutzen 99 zeigt. Über einen an einem beliebigen Ende der Buchsenleiste 92 angeordneten und mit den elektrischen Leitern 95 in Verbindung stehenden Stecker 100, der zum Beispiel an derselben Stirnseite wie das offene Ende 87 der Gasversorgungsleitung 70 ausgebildet ist, erfolgt die elektrische Verbindung beispielsweise zu einem elektronischen Steuergerät.

Die Gasverteilereinrichtung 1, 1' mit den Verbindungsstücken 7 zur Aufnahme der Gaseintrittskanäle 13 der Gasumfassungskörper 3 von Brennstoffeinspritzventilen 2 zur Einspritzung eines Brennstoff-Gas-Gemisches und mit einer zentralen, zur Gasversorgung der Brennstoffeinspritzventile 2 dienenden Gasversorgungsleitung 70 ermöglicht auf einfache und zuverlässige Art und Weise die Zuführung eines Gases zu den Brennstoffeinspritzventilen 2 beziehungsweise anderen Vorrichtungen.

## Patentansprüche

1. Einrichtung zur Verbindung einer Gasverteilereinrichtung (1,1') mit Gasumfassungskörpern (3) von wenigstens zwei Vorrichtungen (2) zur Einspritzung eines Brennstoff-Gas-Gemisches für Brennstoffeinspritzanlagen von Brennkraftmaschinen, die eine zur gemeinsamen Gasversorgung der wenigstens zwei von den Gasumfassungskörpern (3) weitgehend umschlossenen Vorrichtungen (2) dienende Gasversorgungsleitung (70) mit einer Versorgungsöffnung (71) entlang einer Gasverteilerlängsachse (5) aufweist, wobei an der Gasversorgungsleitung (70) eine der Zahl der Vorrichtungen (2) entsprechende Anzahl von Verbindungsstücken (7) vorgesehen ist, in denen jeweils eine Abzweigöffnung (73) mit einer Mittelachse (74) verläuft, die jeweils direkt mit der Versorgungsöffnung (71) in Verbindung steht, wobei die Versorgungsöffnung (71) nicht durch die Abzweigöffnungen (73) unterbrochen wird, und die Länge der Versorgungsöffnung (71) mindestens dem Abstand zwischen den Mittelachsen (74) der beiden entferntesten Abzweigöffnungen (73) entspricht, dadurch gekennzeichnet, daß die Verbindungsstücke (7) direkt mit rohrförmigen Gaseintrittskanälen (13) der Gasumfassungskörper (3) verbindbar sind, wobei die Gaseintrittskanäle (13) an ihren Umfängen Funktionselemente (52, 75, 78, 82) aufweisen, die mit korrespondierenden Mitteln (79, 83) der Verbindungsstücke (7) zur Erzielung einer festen Verbindung zusammenwirken.

2. Einrichtung nach Anspruch 1, dadurch gekennzeichnet, daß die Gaseintrittskanäle (13) mit den Verbindungsstücken (7) derart in Verbindung stehen, daß die Verbindungsstücke (7) die Gaseintrittskanäle (13) zumindest teilweise in ihren Abzweigöffnungen (73) aufnehmen und also radial umgeben.

3. Einrichtung nach Anspruch 2, dadurch gekennzeichnet, daß die Verbindungsstücke (7) elastisch ausgeformt sind und bei der Montage an den Gaseintrittskanälen (13) derart verformt werden, daß sie mit einer radial wirkenden Spannung anliegen.

4. Einrichtung nach Anspruch 2, dadurch gekennzeichnet, daß die Abzweigöffnungen (73) der Verbindungsstücke (7) gestuft verlaufen, um Dichtelemente (86) zur Abdichtung zu den Gaseintrittskanälen (13) aufzunehmen.

5. Einrichtung nach einem der vorhergehenden Ansprüche, dadurch gekennzeichnet, daß die Mittelachsen (74) der Abzweigöffnungen (73) bzw. der Verbindungsstücke (7) mit Gaseintrittskanalachsen (8) der jeweils zugeordneten Gaseintrittskanäle (13) fluchten.

6. Einrichtung nach Anspruch 1 oder 2, dadurch gekennzeichnet, daß die Funktionselemente (52, 75, 78, 82) an den Gaseintrittskanälen (13) und die korrespondierenden Mittel (79, 83) der Verbindungsstücke (7) derart ausgestaltet sind, daß sie Rast-, Steck- oder Schnappverbindungen bilden.

7. Einrichtung nach Anspruch 1, dadurch gekennzeichnet, daß einteilig mit der Gasversorgungsleitung (70) eine Buchsenleiste (92) ausgebildet ist, die elektrische Leiter (95) aufweist und der elektrischen Kontaktierung der Vorrichtungen (2) dient.

8. Einrichtung nach Anspruch 7, dadurch gekennzeichnet, daß die Gasversorgungsleitung (70) mit der elektrischen Buchsenleiste (92) über ein Verbindungselement (93) verbunden ist.

9. Einrichtung nach Anspruch 8, dadurch gekennzeichnet, daß die Gasversorgungsleitung (70), die Buchsenleiste (92) und das Verbindungselement (93) die gleiche axiale Erstreckung entlang der Gasverteilerlängsachse (5) aufweisen.

10. Einrichtung nach Anspruch 1 oder 7, dadurch gekennzeichnet, daß die Gasverteilereinrichtung (1, 1') aus einem Kunststoff ausgebildet ist.

11. Einrichtung nach Anspruch 1, dadurch gekennzeichnet, daß die Gasverteilereinrichtung (1, 1') aus Gummi ausgebildet ist.

12. Einrichtung nach Anspruch 1 oder 7, dadurch gekennzeichnet, daß die Gasversorgungsleitung (70) ein offenes Ende (87) aufweist, während ein gegenüberliegendes Verteilerende (89) geschlossen ist, so daß die in der Gasversorgungsleitung (70) verlaufende Versorgungsöffnung (71) am Verteilerende (89) einen abgeschlossenen Endbereich (90) hat.

## Claims

1. Arrangement for connecting a gas distributor (1, 1') to gas-enclosure bodies (3) of at least two devices (2) for injecting a fuel/gas mixture for fuel-injection systems of internal combustion engines, which has a gas-supply line (70), which serves the common gas supply of the at least two devices (2) largely surrounded by the gas-enclosure bodies (3) and has a supply opening (71) along a gas-distributor longitudinal axis (5), a number of connecting pieces (7) corresponding to the number of devices (2) being provided on the gas-supply line (70), in which connecting pieces (7) a branch opening (73) having a centre axis (74) runs in each case and is in each case connected directly to the supply opening (71), the supply opening (71) not being interrupted by the branch openings (73), and the length of the supply opening (71) corresponding to at least the distance between the centre axes (74) of the two remotest branch openings (73), characterized in that the connecting pieces (7) can be connected directly to tubular gas-inlet passages (13) of the gas-enclosure bodies (3), the gas-inlet passages (13) having functional elements (52, 75, 78, 82) at their peripheries, and these functional elements (52, 75, 78, 82) interacting with corresponding means (79, 83) of the connecting pieces (7) in order to achieve a firm connection.

2. Arrangement according to Claim 1, characterized in that the gas-inlet passages (13) are connected to the connecting pieces (7) in such a way that the connecting pieces (7) at least partly accommodate the gas-inlet passages (13) in their branch openings (73) and thus radially surround the gas-inlet passages (13).

3. Arrangement according to Claim 2, characterized in that the connecting pieces (7) are formed elastically and, when being fitted on the gas-inlet passages (13), are deformed in such a way that they come to bear with a radially acting stress.

4. Arrangement according to Claim 2, characterized in that the branch openings (73) of the connecting pieces (7) run in a stepped manner in order to accommodate sealing elements (86) for sealing relative to the gas-inlet passages (13).

5. Arrangement according to one of the preceding claims, characterized in that the centre axes (74) of the branch openings (73) or of the connecting pieces (7) are in alignment with gas-inlet-passage axes (8) of the respectively assigned gas-inlet passages (13).

6. Arrangement according to Claim 1 or 2, characterized in that the functional elements (52, 75, 78, 82) on the gas-inlet passages (13) and the corresponding means (79, 83) of the connecting pieces (7) are designed in such a way that they form catch, plug or snap connections.

7. Arrangement according to Claim 1, characterized in that a socket connector (92), which has electrical conductors (95) and serves the electrical contacting of the devices (2), is designed in one piece with the gas-supply line (70).

8. Arrangement according to Claim 7, characterized in that the gas-supply line (70) is connected to the electrical socket connector (92) via a connecting element (93).

9. Arrangement according to Claim 8, characterized in that the gas-supply line (70), the socket connector (92) and the connecting element (93) have the same axial extent along the gas-distributor longitudinal axis (5).

10. Arrangement according to Claim 1 or 7, characterized in that the gas distributor (1, 1') is formed from a plastic.

11. Arrangement according to Claim 1, characterized in that the gas distributor (1, 1') is formed from rubber.

12. Arrangement according to Claim 1 or 7, characterized in that the gas-supply line (70) has an open end (87), whereas an opposite distributor end (89) is closed, so that the supply opening (71) running in the gas-supply line (70) has a closed-off end region (90) at the distributor end (89).

## Revendications

1. Appareil de raccordement d'une installation de distribution de gaz (1, 1') à des corps formant enveloppes de gaz (3) d'au moins deux dispositifs (2) pour injecter un mélange carburant/gaz dans des installations d'injection de carburant de moteurs à combustion interne,
comprenant une conduite d'alimentation de gaz (70) servant d'alimentation en gaz commune pour au moins les deux dispositifs (2) entourés très largement par les corps formant enveloppes de gaz (3), avec une ouverture d'alimentation (71) le long d'un axe longitudinal de distribution de gaz (5),
la conduite d'alimentation en gaz (70) ayant un nombre de dispositifs (2) correspondant au nombre de pièces de liaison (7) dans lesquelles il y a chaque fois un orifice de dérivation (73) avec un axe (74) directement relié chaque fois à l'orifice d'alimentation (71),
l'orifice d'alimentation (71) n'étant pas interrompu par les orifices de dérivation (73),
et la longueur de l'orifice d'alimentation (71) correspondant au moins à la distance entre les axes (74) des deux orifices de dérivation (73) les plus éloignés,
caractérisé en ce que
les pièces de liaison (7) sont reliées directement aux canaux tubulaires d'entrée de gaz (13) des corps formant enveloppes de gaz (3),
les canaux d'entrée de gaz (13) ayant, à leur périphérie, des éléments fonctionnels (52, 75, 78, 82) coopérant avec des moyens correspondants (79, 83) des pièces de liaison (7) pour réaliser une liaison fixe.

2. Appareil selon la revendication 1,
caractérisé en ce que
les canaux d'entrée de gaz (13) sont reliés aux pièces de liaison (7) pour que ces pièces de liaison (7) reçoivent au moins en partie les canaux d'entrée de gaz (13) dans leurs orifices de dérivation (73), et les entourent ainsi radialement.

3. Appareil selon la revendication 2,
caractérisé en ce que
les pièces de liaison (7) sont déformables élastiquement et, au montage sur les canaux d'entrée de gaz (13), ces pièces sont déformées pour s'appliquer contre les canaux avec une tension radiale.

4. Appareil selon la revendication 2,
caractérisé en ce que
les orifices de dérivation (73) des pièces de liaison (7) sont étagés pour recevoir les éléments d'étanchéité (86) assurant l'étanchéité avec les canaux d'entrée de gaz (13).

5. Appareil selon l'une quelconque des revendications précédentes,
caractérisé en ce que
les axes (74) des orifices de dérivation (73) ou des pièces de liaison (7) sont alignés avec chaque axe (8) du canal d'entrée de gaz (13) correspondant.

6. Appareil selon les revendications 1 ou 2,
caractérisé en ce que
les éléments fonctionnels (52, 75, 78, 82) sont réalisés sur les canaux d'entrée de gaz (13) et les moyens correspondants (79, 83) des pièces de liaison (7) pour former des liaisons d'accrochage, d'engagement ou d'encliquetage.

7. Appareil selon la revendication 1,
caractérisé en ce qu'
une barrette à douille (92) fait corps avec la conduite d'alimentation de gaz (70), cette barrette recevant les conducteurs électriques (92) et servant à réaliser les connexions électriques des dispositifs (2).

8. Appareil selon la revendication 7,
caractérisé en ce que
la conduite d'alimentation de gaz (70) est reliée à la barrette à douille électrique (92) par un élément de liaison (93).

9. Appareil selon la revendication 8,
caractérisé en ce que
la conduite d'alimentation en gaz (70), la barrette à douille (92) et l'élément de liaison (93) ont la même extension axiale suivant l'axe longitudinal de distribution de gaz (5).

10. Appareil selon l'une des revendications 1 ou 7,
caractérisé en ce que
l'installation de distribution de gaz (1, 1') est réalisée en une matière plastique.

11. Appareil selon la revendication 1,
caractérisé en ce que
l'installation de distribution de gaz (1, 1') est en caoutchouc.

12. Appareil selon l'une des revendications 1 ou 7,
caractérisé en ce que
la conduite d'alimentation en gaz (70) présente une extrémité ouverte (87) alors que l'extrémité de distribution (89) opposée est fermée, de sorte que l'orifice d'alimentation (71) qui se trouve sur la conduite d'alimentation de gaz (70), présente une zone d'extrémité fermée (90) à son extrémité de distribution (89).
